# FASCICULE DE BREVET EUROPEEN

(11) **EP 0 206 978 B1**
(45) Date de publication et mention de la délivrance du brevet: **18.10.1989**
(21) Numéro de dépôt: 86810158.5
(22) Date de dépôt: 02.04.1986
(51) Int. Cl.: F42C 15/00

(54) **Fusée de projectile à percussion**
Geschossaufschlagzünder
Impact fuze for a projectile

(30) Priorité: 06.06.1985 CH 2393/85
(43) Date de publication de la demande: 30.12.1986
(73) Titulaire: MEFINA S.A., CH-1700 Fribourg (CH)
(72) Inventeur: Golay, Jean-Pierre, F-74580 Viry (FR); Gagnebin, Pierre Luc, CH-1217 Meyrin (CH)
(74) Mandataire: Ardin, Pierre

(56) Documents cités:
- EP-A- 0 022 099
- CH-A- 199 818
- DE-A- 2 423 912
- FR-A- 2 563 622
- US-A- 3 107 618

## Description

On connaît déjà une fusée de projectile a percussion comprenant un percuteur et une chaîne pyrotechnique aboutissant à un détonateur, le tout étant agencé pour mettre à feu le projectile lors de l'impact, au moins une pièce mobile agissant entre le percuteur et le détonateur pour empêcher la mise à feu avant le départ du coup et pendant une durée correspondant à la sécurité de bouche après le départ du coup, des moyens provoquant un déplacement de cette pièce mobile pour l'amener dans une position active permettant la mise à feu lors de l'impact, un dispositif de temporisation agissant sur cette même pièce mobile pour l'éloigner ensuite de sa position permettant la mise à feu et l'amener dans une position inactive pour laquelle la mise à feu n'est plus possible, la fusée comprenant également un ressort moteur dont une extrémité agit sur la pièce mobile (voir CH-A 199 818).

Dans cette construction connue, la pièce mobile est sollicitée par un ressort et est en prise avec un temporisateur qui freine son déplacement. Cette pièce mobile est constituée par un disque rotatif qui n'effectue qu'une fraction de tour entre sa position de sécurité initiale et sa position de sécurité finale. Ce disque est dispose sur le trajet du percuteur pour interdire son déplacement vers le détonateur, mais présente une fente arquée a travers laquelle le percuteur peut passer pendant la durée de la position active. Dans une telle construction, le passage de la position de sécurité initiale à la position active se fait progressivement, ce qui donne une zone d'incertitude du début de la position active.

L'invention a pour but d'éviter cette zone d'incertitude.

A cet effet, la fusée selon l'invention est caractérisée en ce que l'autre extrémité agit sur le dispositif de temporisation, des moyens de verrouillage de la pièce mobile étant amenés en position de déverrouillage par le dispositif de temporisation.

Le dessin annexé représente schématiquement et à titre d'exemple une forme d'exécution et une variante de la fusée faisant l'objet de l'invention.
La figure 1 est une coupe de l'extrémité d'un projectile muni d'une fusée.
La figure 2 est une vue générale avec arrachement partiel d'un dispositif de temporisation.
La figure 3 montre un détail de la figure 2.
La figure 4 est une coupe développée de la figure 2.
La figure 5 correspond à la figure 2 et se rapporte à une variante d'exécution.
La figure 6 est une coupe développée de cette variante.

En référence à la figure 1, un projectile 1 est muni à sa partie avant d'une fusée 2 qui comprend un corps 3 vissé dans un alésage de l'extrémité du projectile. La partie avant du corps 3 comprend une tête de percussion 4 recouverte par un capuchon 5 et reliée à un percuteur 6. Cette tête est sollicitée vers l'avant par un ressort 7 prenant appui sur une pièce cylindrique 8. La tige du percuteur traverse un boîtier 9 contenant un dispositif de sécurité mécanique destiné à empêcher tout mouvement du percuteur avant le chargement du projectile dans une arme. Ce dispositif de sécurité ne fait pas partie de l'invention et ne sera pas décrit en détail, car il peut être de tout type connu.

La pointe du percuteur 6 est disposée en regard d'une amorce 10 disposée dans une pièce 11. L'amorce 10 est reliée à un détonateur 12 par une chaîne pyrotechnique qui n'est représentée en détail, car il s'agit là d'une disposition bien connue en elle-même. Le détonateur 12 est destiné à produire la mise à feu de la charge 13 du projectile. Un boîtier 14 contient un dispositif de sûreté empêchant l'amorce d'allumer le détonateur tant que le projectile n'a pas quitté son arme. Ce dispositif comprend une pièce mobile qui crée une rupture dans la chaîne pyrotechnique entre l'amorce et le détonateur, soit par interposition d'un volet anti-feu disposé sur le chemin de la chaîne, soit par éloignement d'un élément de la chaîne pyrotechnique. Le dispositif de sûreté placé dans le boîtier 14 est verrouillé dans sa position de sûreté par une barrette 15 retenue en position par un cran élastique 16, réglé de façon à céder lors de l'accélération que le projectile subit dans l'arme lors du départ du coup.

Les figures 2 à 4 représentent le dispositif de sûreté du boîtier 14. Ce dispositif comprend un tambour rotatif 17 monté tournant sur un pivot 18, lequel peut pivoter lui-même entre deux platines 19 et 20. Ce pivot 18 porte deux roues dentées 21 et 22 dont la première 21 est en prise avec une roue dentée 23 d'un dispositif de verrouillage qui sera décrit plus loin. La roue dentée 22 est en prise avec un train- - d'engrenages multiplicateur, ces engrenages étant disposés entre la platine 20 et la platine supérieure 24. Ce train d'engrenages aboutit de façon connue en soi à un mécanisme d'échappement 25, 26.

Le tambour présente une partie formant un barillet 27 coaxial à son axe de pivotement sur le pivot 18 et abritant un ressort spiral 28. Ce dernier est attaché par une de ses extrémités 29 au barillet et par son autre extrémité 30 au pivot 18. Il exerce donc un couple dans un sens sur le pivot 18 et dans l'autre sens sur le tambour 17. Ce dernier comprend un évidement 31 destiné à contenir un élément de la chaîne pyrotechnique. Dans la position illustrée à la figure 4, cet élément de la chaîne se trouve dans une position ne lui permettant pas de transmettre la mise à feu de l'amorce 10 au détonateur 12. La barrette 15, illustrée à la figure 1, traverse une roue dentée 32 du train d'engrenages et bloque ainsi ce dernier, qui constitue avec les pièces d'échappement 25 et 26 un dispositif de temporisation. Il y a lieu de remarquer que la barrette 15 est également engagée dans une encoche 33 prévue dans le pourtour du tambour 17. Ce tambour présente encore un bossage 34 qui est destiné à coopérer avec un collier 35 solidaire en rotation d'un pivot 37 portant la roue dentée 23 et présentant un méplat 36, cet ensemble constituant un dispositif de verrouillage. La roue dentée 32 est fixée sur un pivot 38 présentant une encoche 39 et destinée à coopérer avec une saillie 40 prévue à l'intérieur du barillet 27.

Le dispositif fonctionne comme suit:

A la fabrication, le ressort 28 est bandé de façon à solliciter le tambour 17 dans le sens inverse des aiguilles d'une montre pour l'amener dans sa position active. Toutefois, ce déplacement n'est pas possible, car la saille 40 du barillet vient buter contre le pivot 38, lequel est retenu en position angulaire par la barrette 15 traversant la roue dentée 32.

Au départ du coup, la barrette 15 se déplace par inertie vers l'arrière du projectile et contre l'action du cran élastique 16. Ce déplacement libère ainsi la roue 32 et supprime le verrouillage du tambour 17 par la barrette 15. Toutefois, ce dernier est retenu en rotation par sa saillie 40.

Le pivot 18, avec les roues dentées 21, 22, 23 et 32, commence à tourner, sa rotation étant freinée par le dispositif d'échappement 25, 26. Lorque le pivot 38 a effectué une rotation d'un quart de tour, son encoche 39 libère la saillie 40 et le tambour 17 tourne sous l'action du ressort 28 d'une valeur d'environ un demi tour jusqu'à ce que son bossage 34 vienne buter contre le collier 35 du pivot 37. A ce moment, l'élément de la chaîne pyrotechnique, qui est placé dans l'évidement 31 dudit tambour, se trouve en position active pour transmettre la mise à feu de l'amorce 10 au détonateur 12.

Le temps nécessaire à la roue 32 pour libérer le tambour 17 est choisi de façon à assurer une sécurité de bouche, c'est-à-dire d'empêcher la mise à feu du projectile dans le cas où il viendrait à toucher un objet dans les 50 à 100 premiers mètres de la trajectoire du projectile.

Pendant la trajectoire et jusqu'à l'impact, le ressort 28 continue à se détendre en faisant fonctionner l'échappement 25, 26 et en faisant tourner le pivot 37 en sens inverse des aiguilles d'une montre. Après un temps qui est choisi plus long que celui de la trajectoire du projectile, la rotation du pivot 18 se poursuit, bien entendu seulement dans le cas où le projectile n'a pas explosé. Lorsque le méplat 36 du collier 35 a suffisamment tourné pour libérer le bossage 34, le tambour 17 reprend sa rotation jusqu'à ce que le bossage vienne en contact avec une butée 41. A ce moment, il se trouve dans une position où la communication pyrotechnique entre l'amorce 10 et le détonateur 12 est interrompue. Le danger d'une explosion accidentelle du projectile lors de la manipulation d'un raté est ainsi écarté.

Les figures 5 et 6 se rapportent à une variante d'exécution dans laquelle on retrouve le tambour 17, son pivot 18 et tout le train d'engrenages assurant le freinage du mouvement du pivot 18 par le dispositif d'échappement 25, 26. Cette partie du mécanisme fonctionne de la même façon que dans le cas de la forme d'exécution selon les figures 2 à 4. Par contre, le mécanisme provoquant la seconde partie du déplacement angulaire du tambour 17 est modifié. Elle est remplacée par un dispositif à ressort destiné à ramener le tambour 17 dans sa position initiale après qu'il a occupé sa position active permettant la mise à feu du projectile.

Ce dispositif à ressort est constitué par un pivot 42 portant une roue dentée 43 qui engrène avec une couronne dentée 44, solidaire du barillet 27. Le pivot 42 est entouré par un ressort 45 accroché à un téton 46 de la platine 20.

Au départ du coup, le ressort 45 n'est que peu tendu de sorte que le couple qu'il exerce sur le tambour 17, par l'intermédiaire des engrenages 43 et 44, est beaucoup plus faible et dirigé en sens contraire que le couple exercé par le ressort 28 du barillet. Lors de la libération du tambour 17, provoquée par la rotation du pivot 38 coopérant avec la saillie 40, le tambour 17 se place dans sa position active en faisant tourner le pivot 42 et en tendant davantage le ressort 45. La position active du tambour 17 est obtenue grâce à une fente 47 plus large que le diamètre du pivot 38 et par la butée obtenue par l'extrémité 48 de cette fente contre le pivot 38, après une rotation d'un demi tour environ. Dans le cas où la mise à feu n'a pas eu lieu, le ressort 28 du barillet continue à se détendre en faisant fonctionner le dispositif d'échappement 25, 26, le couple exercé par ce ressort 28 sur le tambour 17 diminue progressivement et lorsqu'il devient inférieur à celui exercé par le ressort 45, ce dernier vient tourner le tambour 17 dans le sens des aiguilles d'une montre pour le ramener dans la position de la figure 5 ou tout au moins dans une position proche de celle-ci dans le cas où le pivot 38 occuperait une position ne permettant pas le passage de la saillie 40.

## Revendications

1. Fusée de projectile à percussion comprenant un percuteur (6) et une chaîne pyrotechnique (10) aboutissant à un détonateur (12), le tout étant agencé pour mettre à feu le projectile lors de l'impact, au moins une pièce mobile (17) agissant entre le percuteur (6) et le détonateur (12) pour empêcher la mise à feu avant le départ du coup et pendant une durée correspondant à la sécurité de bouche après le départ du coup, des moyens (28) provoquant un déplacement de cette pièce mobile (17) pour l'amener dans une position active permettant la mise à feu lors de l'impact, un dispositif de temporisation (25, 26) agissant sur cette même pièce mobile (17) pour l'éloigner ensuite de sa position permettant la mise à feu et l'amener dans une position inactive pour laquelle la mise à feu n'est plus possible, la fusée comprenant également un ressort moteur (28) dont une extrémité sur là pièce mobile (17), caractérisée en ce que l'autre extrémité (29) agit sur le dispositif de temporisation (25, 26), des moyens (34, 37) de verrouillage de la pièce mobile (17) étant amenés en position de déverrouillage par le dispositif de temporisation (25, 26).

2. Fusée selon la revendication 1, caractérisée en ce que la pièce mobile est un tambour rotatif (17) présentant une partie formant un barillet (27) coaxial à l'axe de pivotement du tambour (17) et abritant le ressort (28), ce dernier (28) étant fixé par une (29) de ses extrémités au barillet (27) et par son autre éxtremité à un pivot (18) tournant portant une roue dentée (22) engrenant avec le dispositif de temporisation (25, 26).

3. Fusée selon la revendication 2, caractérisée en ce que le tambour rotatif (17) est sollicité vers sa position active par ledit ressort (28), des moyens de verrouillage (38-40), prévus entre le dispositif de temporisation (25, 26) et le tambour (17), retenant ce dernier dans sa position initiale de sûreté, ces moyens (38-40) étant amenés en position de déverrouillage par le dispositif de temporisation.

4. Fusée selon la revendication 3, caractérisée en ce que des moyens de butée (34-37) commandés par le temporisateur sont agencés pour bloquer le tambour (17) dans sa position active après son déverrouillage et le maintenir dans cette position pendant une durée plus grande que celle de la trajectoire normale du projectile, ces moyens de butée (34-37) étant ensuite escamotés sous faction du dispositif de temporisation (25, 26) pour permettre au tambour (17) de poursuivre sa rotation pour se placer dans sa position inactive.

5. Fusée selon la revendication 3, caractérisée en ce que la position active du tambour (17) est déterminée par des moyens de butée fixes (38, 48), un second ressort (45) agissant sur le tambour (17) pour le solliciter en sens inverse du premier ressort (28), le couple exerce par ce second ressort (45) sur le tambour (17) étant plus faible que le couple initial dû au premier ressort (28), mais plus grand que le couple final dû au premier ressort (28) lorsqu'il s'est détendu en faisant fonctionner le dispositif de temporisation (25, 26), afin de ramener le tambour (17) dans sa position initiale de sûreté.

6. Fusée selon la revendication 5, caractérisée en ce que le second ressort (45) agit sur un pivot (42) présentant une partie dentée (43) en prise avec une denture correspondante (44) du tambour (17), ce second ressort (45) étant sensiblement détendu dans la position initiale de sûreté de la fusée, le déplacement du tambour (17) de sa position initiale de sûreté a sa position active provoquant une rotation du pivot (42) et la mise a l'état tendu du second ressort (45).

## Patentansprüche

1. Geschoßaufschlagzünder mit einem Schlagbolzen (6) und einer in eine Sprengkapsel (12) endenden pyrotechnischen Kette (10), alles bestimmt um das Geschoß nach dem Aufschlag zu zünden, mit wenigstens einem zwischen dem Schlagbolzen (6) und der Sprengkapsel (12) agierenden beweglichen Teil (17), um die Zündung vor dem Start des Geschosses und für eine bestimmte Sicherheitsdauer danach zu verhindern, mit Mitteln (28), die eine Verschiebung dieses beweglichen Teiles (17) hervorrufen, um es in eine nach Aufschlag das Zünden ermöglichende aktive Position zu bringen, und mit einer Verzögerungseinrichtung (25, 26), die auf dieses bewegliche Teil (17) einwirkt, um es aus dieser das Zünden ermöglichende Position herauszubringen und es in eine inaktive, das Zünden nicht mehr ermöglichende Position zu überführen, wobei der Zünder weiterhin eine Antriebsfeder (28) enthält, deren eines Ende (30) auf das bewegliche Teil (17) einwirkt, dadurch gekennzeichnet, daß das andere Ende (29) der Antriebsfeder (28) auf die Verzögerungseinrichtung (25, 26) einwirkt und weiterhin Verriegelungsmittel (34, 37) für das bewegliche Teil (17) vorgesehen sind, die durch die Verzögerungseinrichtung (25, 26) in Entriegelungsposition zu überführen sind.

2. Zünder nach Anspruch 1, dadurch gekennzeichnet, daß das bewegliche Teil eine Drehtrommel (17) ist, die ein ein Federgehäuse (27) bildendes Teil besitzt, das koaxial zur Drehachse der Trommel (17) liegt und die Feder (28) enthält, welche mit einem (29) ihrer Enden am Federgehäuse (27) und mit ihrem anderen Ende (30) an einem Drehzapfen (18) befestigt ist, der ein in Eingriff mit der Verzögerungseinrichtung (25, 26) stehendes Zahnrad (22) trägt.

3. Zünder nach Anspruch 2, dadurch gekennzeichnet, daß die Drehtrommel (17) gegen ihre aktive Position durch die Feder (28) beansprucht Ist, wobei Verriegelungsmittel (38-40), die zwischen der Verzögerungseinrichtung (25, 26) und der Drehtrommel (17) vorhanden sind, letztere in ihrer anfänglichen Sicherungsposition zurückhalten und diese Verriegelungsmittel (38-40) durch die Verzögerungseinrichtung in eine Entriegelungsposition zu überführen sind.

4. Zünder nach Anspruch 3, dadurch gekennzeichnet, daß Anschlagmittel (34 bis 37), gesteuert durch die Verzögerungseinrichtung, vorgesehen sind um die Trommel (17) nach ihrer Entriegelung in ihrer aktiven Position zu blockieren und sie in dieser Position für eine längere Dauer als die normale Flugbahndauer des Geschosses zu halten, wobei diese Anschlagmittel (34 bis 37) dann unter der Wirkung der Verzögerungseinrichtung wieder auszuschalten sind, um zu ermöglichen, daß die Trommel (17) sich wieder in ihre inaktive Position zu verdrehen vermag.

5. Zünder nach Anspruch 3, dadurch gekennzeichnet, daß die aktive Position der Trommel (17) durch feste Anschlagmittel (38, 48) bestimmt wird, und daß eine zweite Feder (45) auf die Trommel (17) wirkt, um sie in umgekehrtem Sinne als die erste Feder (28) zu beaufschlagen, wobei das von der zweiten Feder (45) auf die Trommel (17) ausgeübte Drehmoment schwächer als das anfängliche, von der ersten Feder (28) ausgeübte Moment ist, jedoch größer als das am Ende von der ersten Feder (28) ausgeübte Moment, nachdem diese sich im Zusammenwirken mit der Verzögerungseinrichtung (25, 26) entspannt hat, um die Trommel (17) in ihre anfängliche Sicherungsposition zu bringen.

6. Zünder nach Anspruch 5, dadurch gekennzeichnet, daß die zweite Feder (45) auf einen Zapfen (42) wirkt, der ein gezahntes Teil (43) besitzt, welches mit einer entsprechenden Verzahnung (44) der Trommel (17) in Eingriff steht, wobei die zweite Feder (45) in ihrer anfänglichen Sicherheitsposition des Zünders merklich entspannt ist, und die Verdrehung der Trommel (17) aus ihrer anfänglichen Sicherungsposition in ihre aktive Position eine Drehung des Zapfens (42) hervorruft und ihn dem Spannungszustand der Feder (45) aussetzt.

## Claims

1. A percussion fuze for a projectile comprising a percussion member (6) and a pyrotechnic fuse (10) terminating in a detonator (12), the whole being adapted to detonate the projectile on impact, at least one moveable member (17) acting between the percussion member (6) and the detonator (12) so as to prevent detonation prior to the projectile being fired and during a period of time corresponding to safety at the firing point after firing, means (28) for causing the said moveable member (17) to be displaced into an arming position such as to permit detonation on impact, a timing mechanism (25, 26) for acting on the said moveable member (17) whereby subsequently to move it from its armed position and to place it in an inactive position in which detonation is no longer possible, the fuze further comprising a drive spring (28), one end (30) of which acts on the moveable member (17), characterised in that the other end (29) acts on the timing mechanism (25, 26), means (34, 37) for locking the said moveable member (17) being set in an unlocking position by the timing mechanism (25, 26).

2. A fuze according to Claim 1, characterised in that the said moveable member is a rotatable drum (17), having a portion constituting a barrel (27) coaxial with the pivot axis of the drum (17) and surrounding the spring (28), the latter (28) being fixed by one (29) of its ends to the barrel (27) and by its other end (30) to a rotatable shaft (18) carrying a toothed wheel (22) meshing with the timing mechanism (25, 26).

3. A fuze according to Claim 2, characterised in that the rotatable drum (17) is biassed towards its arming position by the said spring (28), with locking means (38-40), which are provided between the timing mechanism (25, 26) and the drum (17), retaining the latter in its initial safe position, the said means (38-40) being set to their unlocking position by the timing mechanism.

4. A fuze according to Claim 3, characterised in that abutment means (34-37) controlled by the timer are arranged to hold the drum (17) in its arming position after it has been unlocked, and to maintain it in that position for a period of time greater than that of the normal trajectory of the projectile, the said abutment means (34-37) being then retracted by action of the timing mechanism (25, 26) so as to allow the drum (17) to continue its rotation whereby to be placed in its inactive position.

5. A fuze according to Claim 3, characterised in that the arming position of the drum (17) is determined by fixed abutment means (38, 48), with a second spring (45) acting on the drum (17) to bias it in a direction opposed to that of the first spring (28), the torque exerted by the second spring (45) on the drum (17) being smaller than the initial torque due to the first spring (28), but greater than the final torque due to the first spring (28) when it is relaxed in operation of the timing mechanism (25, 26), whereby to return the drum (17) into its initial safe position.

6. A fuze according to Claim 5, characterised in that the second spring (45) acts on a shaft (42) having a toothed portion (43) engaging with a corresponding toothed portion (44) of the drum (17), the said second spring (45) being substantially relaxed in the initial safe position of the fuze, the displacement of the drum (17) from its initial safe position to its arming position causing the shaft (42) to rotate and the second spring (45) to be tensioned.
